# EUROPÄISCHE PATENTSCHRIFT

(11) **EP 3 689 210 B1**
(45) Veröffentlichungstag und Bekanntmachung des Hinweises auf die Patenterteilung: **12.06.2024**
(21) Anmeldenummer: 19154457.6
(22) Anmeldetag: 30.01.2019
(51) Int. Cl.: A47L 9/00

(54) **STAUBSAUGER MIT SCHUBLADE**
VACUUM CLEANER WITH DRAWER
ASPIRATEUR À TIROIR

(43) Veröffentlichungstag der Anmeldung: 05.08.2020
(73) Patentinhaber: Pro-Aqua International GmbH, 91522 Ansbach (DE)
(72) Erfinder: Wehner, Jürgen, 91522 Ansbach (DE); Roth, Mareike, 90429 Nürnberg (DE); Oliver, Saiz, 90429 Nürnberg (DE)
(74) Vertreter: Lermer, Christoph

(56) Entgegenhaltungen:
- US-B2- 7 979 954

## Beschreibung

### TECHNISCHES GEBIET

Die Erfindung betrifft einen Staubsauger mit einem Schubladenelement und ein Verfahren zum Öffnen und Schließen des Schubladenelements.

### STAND DER TECHNIK

Es ist eine Vielzahl von Staubsaugerarten mit unterschiedlichen Methoden zur Aufnahme von Feststoffen und Flüssigkeiten bekannt, die eine Vielzahl von separaten Zubehörteilen, wie z.B. Austauschaufsätze, -rohre, -düsen aufweisen. Diese Zubehörteile werden teilweise am Staubsauger angeordnet und teilweise separat vom Staubsauger aufbewahrt. Dabei ist die Handhabung zumeist beim Betrieb des Staubsaugers erschwert oder behindert.

Die US 7 979 954 B2 offenbart einen Staubsauger und einen Abfallbehälter. Der Staubsauger verwendet ein Vakuum zur Reinigung eines Bereichs und um Schmutz zu sammeln und der Abfallbehälter sammelt Abfall eines Benutzers getrennt von dem vom Staubsauger gesammelten Schmutz.

### AUFGABE DER ERFINDUNG

Aufgabe der Erfindung ist es von daher, einen Staubsauger mit einem Schubladenelement zur Aufbewahrung und Bereitstellung von Staubsaugerzubehör und ein Verfahren zum Öffnen und Schließen des Schubladenelements bereitzustellen, die eine einfaches, bedienungsfreundliches und sicheres Öffnen und Verschließen des Schubladenelements und eine vereinfachte Bereitstellung des Staubsaugerzubehörs bei einem störungsfreien Betrieb des Staubsaugers ermöglicht.

### TECHNISCHE LÖSUNG

Diese Aufgabe wird durch den Gegenstand von Anspruch 1 und Anspruch 7 gelöst.

Der Staubsauger kann jede bekannte Art zur Aufnahme und Bindung vom Feststoffen und Flüssigkeiten umfassen, z.B. mit oder ohne Staubfangbeutel. Der Staubsauger kann beispielsweise auch ein Wasserstaubsauger sein.

Das Antriebselement ist geeignet, eine konstante und gleichmäßige Bewegung des Schubladenelements zu erzeugen.

Das Schubladenelement weist dabei ein Halteelement auf. Das Haltelement ist in Regel an der Unterseite des Schubladenelements angeordnet und ist geeignet, mit dem Rastelement zusammenzuwirken. Beide Elemente weisen hierfür eine aufeinander abgestimmte Geometrie auf. Sofern in dieser Anmeldung eine Bewegung des Halteelements beschrieben wird, ist damit auch immer die Bewegung des damit verbundenen Schubladenelements umfasst.

Das Staubsaugergehäuse weist in einer vorteilhaften Ausführung eine Schubladenaufnahme auf, wobei das Rastelement schwenkbar an der Schubladenaufnahme gelagert ist und einen Aufnahmebereich für das Halteelement des Schubladenelements aufweist, wobei der Aufnahmebereich einen Bewegungsbereich, einen Arretierungsbereich, einen Verschlussanschlag und einen Öffnungsanschlag aufweist.

Die Schubladenaufnahme ist am Staubsauger bzw. am Staubsaugergehäuse mit geeigneten Verbindungsmitteln, z.B. Schrauben befestigt und befindet sich in der Regel unter dem Schubladenelement bzw. in dem Bereich entlang der Strecke A, der beim Öffnen und Schließen des Schubladenelements abgedeckt wird. Die Schubladenaufnahme dient als Aufnahme für die Führungseinrichtung, das Rastelement und das Antriebselement. Die Schubladenaufnahme ist in bevorzugter Weise als Spritzgussteil gefertigt.

Das Rastelement ist an der Schubladenaufnahme durch geeignete Verbindungsmittel, z.B. einem Schnappmechanismus relativ mittig und unterhalb der Schublade schwenkbar angeordnet. Durch besondere Kurvengeometrie und Ausformungen des Rastelements bewegt das Halteelement des Schubladenelements das Rastelement. So weist das Rastelement einen Bewegungsbereich auf und durch geeignete Geometrien gebildete Umlenkschrägen bzw. Führungsflächen bewirken eine Schwenkbewegung des Rastelements. Das Rastelement kann ebenfalls ein Spritzgussteil sein.

In bevorzugter Weise weist die Führungseinrichtung eine Teleskopschienenanordnung auf. Die Führungseinrichtung ist mit geeigneten Befestigungsmitteln, z.B. Schrauben, an der Schubladenaufnahme und/oder an dem Schubladenelement befestigt. In der Regel liegt die Führungseinrichtung paarweise vor, so dass zwei Teleskopschienen unter der Schublade jeweils links und rechts parallel zur Strecke A angeordnet sind. Die Führungseinreichung dient der Linearführung der Schublade entlang der Strecke A. Die Teleskopschiene ist mehrteilig ausgebildet und umfasst in der Regel eine Teleskopschienenführung und mindestens einen Teleskopauszug. Jeweils ein Element ist mit der Schubladenaufnahme und dem Schubladenelement verbunden. Infolge des mehrteiligen Aufbaus ist eine einfache Demontage des Schubladenelements ohne Lösung der Verbindungsmittel möglich. Geeignete Entriegelungsmittel an den Teleskopauszügen ermöglichen die Demontage.

In einer vorteilhaften Ausführung der Erfindung weist das Antriebselement eine Feder auf. Das Antriebselement kann dabei eine Feder enthalten oder die Feder kann das Antriebselement bilden. Die Feder ist dabei z.B. eine Linearfeder (Konstantkraftfeder), die an der Schubladenaufnahme relativ mittig mit bekannten Verbindungsmitteln, z.B. mit einem Schnappmechanismus befestigt, unter dem Schubladenelement angeordnet und mit dem Schubladenelement verbunden ist. In der Regel wird diese Verbindung nachträglich, z.B. durch Einhängen an dem Schubladenelement über ein entsprechendes Aufnahmeelement, z.B. eine Öse, verbunden.

Beim Öffnen zieht die Feder das Schubladenelement aus dem Staubsaugergehäuse mit konstanter Kraft.

In zweckmäßiger Weise umfasst der Staubsauger ein Dämpfungselement, das für eine konstante Bewegung des Schubladenelements geeignet ist. Das Dämpfungselement, das z.B. als Rotationsdämpfer bereitgestellt ist, wird mit bekannten Verbindungsmitteln, z.B. mit einem Schnappmechanismus, an der Schubladenaufnahme befestigt und unter dem Schubladenelement angeordnet.

Das Dämpfungselement sorgt für ein konstantes Bremsmoment (bremsendes Drehmoment). Über eine zusätzliche Zahnstange, die an dem Schubladenelement angeordnet ist, kann das Bremsmoment (formschlüssig) übertragen werden. In Verbindung mit dem Antriebselement in Form einer Linearfeder entsteht eine Bewegung mit konstanter Geschwindigkeit. Die Ausfahrgeschwindigkeit des Schubladenelements ist durch unterschiedliche Bremsmomente regelbar bzw. einstellbar.

Bevorzugt ist das Schubladenelement zur Aufnahme von Staubsaugerzubehör geeignet. Das Schubladenelement dient der Aufnahme der Zubehörteile (diverse Düsen, z.B. für unterschiedliche Bodenbeläge, Aufsätze, Duftflaschen, etc.). Die Schublade weist zudem eine ggf. herausnehmbare Einlage auf, die entsprechend der Konturen der einzelnen Zubehörteile ausgebildet ist.

Das Schubladenelement und die Einlage ist vornehmlich als Spritzgussteil(e) ausgebildet. Das Schubladenelement ist mit geeigneten Verbindungsmitteln, z.B. Schrauben, an dem Führungsmittel, z.B. in Form von Teleskopschienen befestigt. Daneben wird am Schubladenelement das Antriebselement, z.B. in Form einer Linearfeder eingehängt, so dass eine Kraftübertragung der Linearfeder auf die Schublade zum selbstständigen Öffnen erfolgt.

An der Unterseite des Schubladenelements ist das Halteelement, z.B. in Form eines Haltestößels angeordnet, das eine mit dem Rastelement abgestimmte Geometrie aufweist. Das Dämpfungselement in Form eines Rotationsdämpfers bewirkt über eine Zahnstange eine Gegenkraft zur Kraft des Antriebselements bzw. eine Bremswirkung, so dass eine konstante Öffnungsbewegung der Schublade erzeugt wird.

An der Schublade kann mit geeigneten Verbindungsmitteln, z.B. Schnapphaken eine Blende angebracht sein. Die Blende bildet einen optischen Abschluss des Schubladenelements und steht im Einklang mit dem Staubsaugergehäuse und kann entsprechende Designelemente aufweisen. Ggf. kann die Blende ein oder mehrere Anzeigeelemente für Bediener aufweisen. Die Blende hat grundsätzlich keinen Einfluss auf die Funktion für den Schubladenmechanismus. Die Blende kann, wie das Schubladenelement, als Spritzgussteil hergestellt werden.

Außerdem hat die Erfindung ein Verfahren zum Öffnen eines Schubladenelements eines Staubsaugers mit den folgenden Verfahrensschritten zum Gegenstand:
a) Entriegelung des geschlossenen Schubladenelements, bei dem das Halteelement des Schubladenelements in dem Arretierungsbereich des Rastelements angeordnet ist, durch Ausübung von Druck in Richtung der Strecke A auf das Schubladenelement, wodurch das Halteelement des Schubladenelements in den Bewegungsbereich des Rastelements bewegt wird.
b) Bewegung des Schubladenelements relativ zum Staubsaugergehäuse mit gleichbleibender Geschwindigkeit entlang einer Strecke A mittels des Antriebselements.
c) Einnehmen einer Endlage des Schubladenelements im geöffneten Zustand.

Beim Verfahren zum Öffnen (Push-2 (to)-Open) wird durch Ausübung von Druck auf das geschlossene, d.h. im Staubsaugehäuse angeordnete Schubladenelement, dieses entriegelt. Das Halteelement des Schubladenelements wird dadurch vom Arretierungsbereich des Rastelements in den Bewegungsbereich des Rastelements bewegt. Das Halteelement weist mindestens eine Schräge bzw. Führungsschräge auf, die mit einer entsprechenden Führungsfläche bzw. Umlenkschräge im Rastelement zusammenwirkt. Dadurch wird das Rastelement durch die Schub-/Zugbewegung seitlich verdrängt und so verschwenkt.

Infolge des Antriebs durch das Antriebselement erfolgt eine selbstständige Öffnung des Schubladenelements mit konstanter Öffnungsgeschwindigkeit bis zu einer Endlage, welche zumeist von einem entsprechenden Anschlag bzw. Anschlägen und/ oder der Antriebskraft, z.B. der Federkraft des Antriebselements definiert wird.

Daneben offenbart die vorliegende Erfindung ein Verfahren zum Schließen eines Schubladenelements eines Staubsaugers, bestehend aus den folgenden Verfahrensschritten:
a) Bewegung des geöffneten Schubladenelements entlang einer Strecke A, wobei das Halteelement des Schubladenelements in dem Bewegungsbereich des Rastelements bewegt wird.
b) Einnehmen einer Endlage des Schubladenelements im geschlossenen Zustand, wobei das Halteelement des Schubladenelements in den Verschlussanschlag des Rastelements bewegt ist.
c) Verriegelung der Schublade, wobei das Halteelement des Schubladenelements in dem Arretierungsbereich des Rastelements durch das Antriebselement bewegt ist.

Beim Verfahren zum Schließen (Push-2 (to)-Close) wird durch Ausübung von Druck auf das Schubladenelement das Schubladenelement, und damit das Halteelement, entlang der Strecke A bis zum Verschlussanschlag bewegt und geschlossen. Durch Loslassen des Schubladenelements bewegt sich dieses in den Arretierungsbereich und das Schubladenelement wird verriegelt.

### KURZE BESCHREIBUNG DER FIGUREN

- Figur 1A: zeigt eine perspektivische Darstellung eines Staubsaugers mit Schublademechanismus von vorne;
- Figur 1B: zeigt eine perspektivische Darstellung eines Staubsaugers mit geschlossenen Schubladenelement von hinten;
- Figur 1C: zeigt eine perspektivische Darstellung von hinten gemäß Fig. 1B, bei dem das Schubladenelement geöffnet ist;
- Figur 2: Darstellung des Schubladenmechanismus im auseinandergebauten Zustand;
- Figur 3A: Darstellung der Schubladenaufnahme von oben mit daran angeordneten Bestandteilen des Schubladenmechanismus;
- Figur 3B: Perspektivische Darstellung der Schubladenaufnahme gemäß Fig. 3A;
- Figur 3C: Dataildarstellung der Anordnung des Rastelements;
- Figur 4A: zeigt eine perspektivische Darstellung eines Rastelements;
- Figur 4B: zeigt eine Darstellung des Rastelements gemäß Fig. 4A mit Umlenkschrägen;
- Figuren 5A-5F: zeigen die Stellung des Rastelements im Hinblick auf ein Halteelement des Schubladenelements beim Öffnen des Schubladenelements;
- Figuren 6A-6F: zeigen die Stellung des Rastelements im Hinblick auf ein Halteelement des Schubladenelements beim Schließen des Schubladenelements.

### BESCHREIBUNG EINES BEVORZUGTEN AUSFÜHRUNGSBEISPIELS

Die Figuren 1A bis 1C zeigen eine Gesamtansicht eines erfindungsgemäßen Staubsaugers in Form eines Wasserstaubsaugers mit einem Staubsaugergehäuse 1, einem Schubladenmechanismus 2 mit einem Schubladenelement 3. Aus der Rückansicht der Fig. 1B geht der Zustand des geschlossenen Schubladenelements 3 hervor, aus Fig. 1C der geöffnete Zustand des Schubladenelements 3 hervor.

Figur 2 zeigt den erfindungsgemäßen Schubladenmechanismus 2 im geöffneten bzw. ausgehängten Zustand des Schubladenelements 3. Die Schubladenaufnahme 11 ist mit dem Staubsauger 1 (nicht dargestellt) verbunden. An der Schubladenaufnahme 11 ist eine Führungseinrichtung in Form einer Teleskopschienenanordnung 41 mit zwei Teleskopschienen befestigt. An der Schubladenaufnahme 11 sind das Antriebselement 5, das Rastelement 6 und das Dämpfungselement 7 angeordnet. Die Teleskopschienenanordnung 41 besteht aus einer Teleskopschienenführung 411 und einem zweiteiligen Teleskopauszug 412, 413. Die Teleskopschienenführung 411 und der erste Teleskopauszug 412 sind an der Schubladenaufnahme 11 befestigt. Der zweite Teil des Teleskopauszugs 413 ist am Schubladenelement 3 befestigt. Die beiden Teleskopauszüge 412 und 413 sind wie in Figur 2 gezeigt, trennbar gestaltet, so dass das Schubladenelement 3 ohne eine weitere Lösung von Verbindungsmitteln abnehmbar ist. Am Schubladenelement 3 ist eine Blende 32 angeordnet.

Die Figuren 3A bis 3C zeigen die Schubladenaufnahme 11 und die daran angeordneten Komponenten im Detail in einer Draufsicht (Figur 3A) und einer perspektivischen Ansicht (Figur 3B).

An der Schubladenaufnahme 11 sind zwei parallel angeordnete Führungseinrichtungen in Form einer Teleskopschienenanordnung 41 befestigt. Dargestellt sind dabei nur die beiden Teleskopschienenführungen 411. Daneben ist ein Rastelement 6, ein Antriebselement 5 in Form einer Linearfeder und ein Dämpfungselement 7 an der Schubladenaufnahme 11 angeordnet.

Figur 3C zeigt die verschwenkbare Anordnung des Rastelements 6 im Detail.

Die Figur 4A und 4 B zeigen das Rastelelement 6 in einer perspektivischen Ansicht (Figur 4A) und einer Draufsicht (Figur 4B). Das Rastelement ist zweigeteilt und weist einen Befestigungsbereich 61 und einen Aufnahmebereich 62 für das Halteelement 31 des Schubladenelements 3 (nicht dargestellt) auf. Dabei dient der Befestigungsbereich 61 mittels der beiden Schnappverbinder 611 und dem Drehzapfen 612 der Herstellung einer schwenkbaren Befestigung an der Schubladenaufnahme 11 (vgl. Figuren 3A bis 3C). Die Schubladenaufnahme 11 weist entsprechende Aufnahmeelemente für die Schnappverbinder 611 und den Drehzapfen 612 auf. Der Aufnahmebereich 62 dient der Aufnahme des Halteelements 31 der Schubladenelements 3. Der Aufnahmebereich 62 umfasst einen Bewegungsbereich 621, einen Arretierungsbereich 622, einen Verschlussanschlag 623 und einen Öffnungsanschlag 624. Außerdem weist das Rastelement sechs Umlenkschrägen 6211 bis 6216 auf (vgl. Fig. 4B).

Die Figuren 5A bis 5F zeigen die Stellung des Rastelements 6 relativ zum Halteelement 31 des Schubladenelements 3 beim Öffnen der Schublade (Push-to (2)- open Funktion). Sofern von der Bewegung des Halteelements 31 gesprochen wird, ist damit auch die Bewegung des damit verbundenen Schubladenelements 3 gemeint. Die Bewegung des Schubladenelements 3 erfolgt durch die Wirkung der vom Antriebselement 5 in Form der Linearfeder aufgebrachten Kraft.

Ausgangslage ist das geschlossene Schubladenelement 3 im Sinne der Fig. 1A und 1B. Das Schubladenelement 3 befindet sich gemäß Figur 5A in einer Rastposition, bei der sich das Halteelement 31 im Arretierungsbereich 622 befindet. Dadurch ist das Schubladenelement 3 gegen unbeabsichtigtes Öffnen geschützt, was z.B. während des Betriebs des Staubsaugers von Vorteil ist.

Durch Ausübung von Druck auf das Schubladenelement 3 in Richtung des Pfeils A wird das Halteelement 31 aus dem Arretierungsbereich 622 zum oberen Bereich des Bewegungsbereichs 621 bewegt, vgl. Figur 5B.

Durch die bzgl. der Bewegungsrichtung A schräge Führungsfläche der ersten Umlenkschräge 6211 des Bewegungsbereichs 621, die mit einer entsprechenden schrägen Führungsfläche des Halteelements zusammenwirkt, wird das Rastelement 6 nach rechts verschwenkt und das Halteelement 31 zum Öffnungsanschlag 624 bewegt, vgl. Figur 5C. Das Schubladenelement 3 ist gedrückt am vorderen Anschlag 624.

Gemäß Fig. 5D wird das Schubladenelement 3 losgelassen, wodurch das Halteelement 31 in den Bewegungsbereich 621 und zur abgewinkelten Struktur der zweiten Umlenkschräge 6212 des Arretierungsbereichs 622 gelangt, wodurch das Rastelement 6 noch weiter nach rechts verschwenkt wird.

Entsprechend der Abbildung der Fig. 5E bewirkt die schräge Führungsfläche der dritten Umlenkschräge 6213 des Bewegungsbereichs 621 eine Verschwenkung des Rastelements 6 nach links.

Gemäß Fig. 5F verlässt das Halteelement 31 den Bewegungsbereich 621 des Rastelements 6. Die Bewegung des Schubladenelements 3 erfolgt durch die Wirkung des Antriebselements 5 in Form der Linearfeder und kann ggf. durch Anschläge begrenzt werden.

Die Figuren 6A bis 6F zeigen die Stellung des Rastelements 6 im Hinblick auf das Halteelement 31 des Schubladenelements 3 beim Schließen der Schublade (Push-to (2)- close Funktion). Ausgangslage ist das geöffnete Schubladenelement 3 im Sinne der Fig. 1C und die Stellung des Rastelements 6 im Sinne des Fig. 5F.

Sofern auf das Schubladenelement 3 Druck in Richtung des Pfeils A (entspricht Strecke A) ausgeübt wird, kommt entsprechend der Fig. 6A das Halteelement 31 mit der abgewinkelten Geometrie der vierten Umlenkschräge 6214 in Kontakt und bewirkt eine Verschwenkung des Rastelements 6 nach links.

Das Halteelement 31 bewegt sich weiter im Bewegungsbereich 621 bis es zur fünften Umlenkschräge 6215 gelangt (Figur 6C), der eine Bewegung des Rastelements 6 zum Verschlussanschlag 623 bewirkt (Figur 6D).

Durch das Zusammenwirken schräger Führungsflächen des Halteelements 31 und der Umlenkschrägen 6214, 6215 des Rastelements 6 wird die Bewegung entlang der Strecke A in eine seitliche Kraft umgewandelt, die ein Verschwenken des Rastelements 6 nach links bzw. rechts bewirkt.

Das Schubladenelement 3 wird bis zum Anschlag geschlossen und dann losgelassen. Durch das Loslassen bewegt sich das Halteelement 31zur sechsten Umlenkschräge 6216 des Arretierungsbereichs 622 (Figur 6E) und wird im Anschluss im Arretierungsbereich 622 angeordnet (Figur 6F). Das Halteelement 31 und somit das Schubladenelement 3 befindet sich in der Rastposition, welche der Ausgangslage der Fig. 5A entspricht.

### BEZUGSZEICHENLISTE

1 Staubsaugergehäuse
11 Schubladenaufnahme
2 Schubladenmechanismus
3 Schubladenelement
31Halteelement
32 Schubladenblende
41 Führungseinrichtung in Form einer Teleskopschienenanordnung
411 Teleskopschienenführung
412 Erster Teleskopauszug
413 Zweiter Teleskopauszug
5 Antriebselement
6 Rastelement
61 Befestigungsbereich
62 Aufnahmebereich
621 Bewegungsbereich
622 Arretierungsbereich
6211Erste Umlenkschräge
6212 Zweite Umlenkschräge
6213 Dritte Umlenkschräge
6214 Vierte Umlenkschräge
6215 Fünfte Umlenkschräge
6216 Sechste Umlenkschräge
623 Verschlussanschlag
624 Öffnungsanschlag
7 Dämpfungselement

## Patentansprüche

1. Staubsauger, umfassend ein Staubsaugergehäuse (1) und einen Schubladenmechanismus (2) zur Bewegung eines Schubladenelements (3) entlang einer Strecke A, wobei der Schubladenmechanismus (2) das Schubladenelement (3), mindestens eine Führungseinrichtung und ein Rastelement (6) umfasst, wobei die Führungseinrichtung zur Führung der Bewegung des Schubladenelements (3) geeignet ist, **dadurch gekennzeichnet, dass**
das Schubladenelement (3) mindestens ein Antriebselement (5) und ein Halteelement (31) aufweist, und das Antriebselement (5) zu einer Bewegung des Schubladenelements (3) relativ zum Staubsaugergehäuse (1) geeignet ist, und das Halteelement (31) geeignet ist, mit dem Rastelement (6) zusammenzuwirken, wofür das Halteelement (31) und das Rastelement (6) eine aufeinander abgestimmte Geometrie und Ausformungen aufweisen, um eine Schwenkbewegung des Rastelements (6) zu bewirken, und das Rastelement (6) geeignet ist, einen Zustand einzunehmen, in dem eine Bewegung oder eine Arretierung des Schubladenelements (3) ermöglicht wird.

2. Staubsauger nach Anspruch 1, wobei das Staubsaugergehäuse (1) eine Schubladenaufnahme (11) aufweist, und wobei das Rastelement (6) schwenkbar an der Schubladenaufnahme (11) gelagert ist und einen Aufnahmebereich für das Halteelement (31) des Schubladenelements (3) aufweist, wobei der Aufnahmebereich einen Bewegungsbereich (621), einen Arretierungsbereich (622), einen Verschlussanschlag (623) und einen Öffnungsanschlag (624) aufweist.

3. Staubsauger nach einem der vorangegangen Ansprüchen, wobei die Führungseinrichtung eine Teleskopschienenanordnung (41) aufweist.

4. Staubsauger nach einem der vorangegangen Ansprüchen, wobei das Antriebselement (5) eine Feder aufweist.

5. Staubsauger nach einem der vorangegangen Ansprüchen, umfassend ein Dämpfungselement (7), das für eine konstante Bewegung des Schubladenelements (3) geeignet ist.

6. Staubsauger nach einem der vorangegangen Ansprüchen, wobei das Schubladenelement (3) zur Aufnahme von Staubsaugerzubehör geeignet ist.

7. Verfahren zum Öffnen und Schließen eines Schubladenelements (3) eines Staubsaugers nach einem der Ansprüche 1 bis 6, umfassend die folgenden Verfahrensschritte:
a) Entriegelung des geschlossenen Schubladenelements (3), bei dem das Halteelement (31) des Schubladenelements (3) in einem Arretierungsbereich (62) des Rastelements (6) angeordnet ist, durch Ausübung von Druck in Richtung der Strecke A auf das Schubladenelement (3), wodurch das Halteelement (31) des Schubladenelements (3) in einen Bewegungsbereich (61) des Rastelements (6) bewegt wird.
b) Bewegung des Schubladenelements (3) mittels des Antriebselements (5) relativ zum Staubsaugergehäuse (1) mit gleichbleibender Geschwindigkeit entlang einer Strecke A .
c) Einnehmen einer Endlage des Schubladenelements (3) im geöffneten Zustand.
d) Ausübung von Druck auf das Schubladenelement (3) und Bewegung des geöffneten Schubladenelements (3) entlang der Strecke A, wobei sich das Halteelement (31) des Schubladenelements (3) in dem Bewegungsbereich (61) des Rastelements (6) bewegt.
e) Einnehmen einer Endlage des Schubladenelements (3) im geschlossenen Zustand, wobei sich das Halteelement (31) des Schubladenelements (3) in einem Verschlussanschlag (63) des Rastelements (6) bewegt.
f) Verriegelung der Schublade, wobei das Halteelement (31) des Schubladenelements (3) in dem Arretierungsbereich (62) des Rastelements (6) durch das Antriebselement (5) angeordnet ist.

## Claims

1. Vacuum cleaner, comprising a vacuum cleaner housing (1) and a drawer mechanism (2) for moving a drawer element (3) along a distance A, wherein the drawer mechanism (2) comprising the drawer element (3), at least one guide device and a latching element (6), the guide device is configured for guiding the movement of the drawer element (3), **characterized in that**
the drawer element (3) has at least one drive element (5) and one retaining element (31), and the drive element (5) is configured for moving the drawer element (3) relative to the vacuum cleaner housing (1), and the retaining element (31) is configured for interacting with the latching element (6), for which the retaining element (31) and the latching element (6) have a coordinated geometry and shapes in order to effect a pivoting movement of the latching element (6), and the latching element (6) is configured for taking a state enabling a movement or a locking of the drawer element (3).

2. Vacuum cleaner according to claim 1, wherein the vacuum cleaner housing (1) comprises a drawer receptacle (11), and wherein the latching element (6) is pivotably mounted on the drawer receptacle (11) and has a receiving region for the retaining element (31) of the drawer element (3), wherein the receiving region has a movement region (621), a locking region (622), a closing stop (623) and an opening stop (624).

3. Vacuum cleaner according to any of the previous claims, wherein the guide device comprises a telescopic rail arrangement (41).

4. Vacuum cleaner according to any of the previous claims, wherein the drive element (5) comprises a spring.

5. Vacuum cleaner according to any of the previous claims, comprising a damping element (7) configured for a constant movement of the drawer element (3).

6. Vacuum cleaner according to any of the previous claims, wherein the drawer element (3) is configured for accommodating vacuum cleaner accessories.

7. Method for opening and closing a drawer element (3) of a vacuum cleaner according to any of claims 1 to 6, comprising the following method steps:
a) Unlocking the closed drawer element (3), in which the retaining element (31) of the drawer element (3) is arranged in a locking region (62) of the latching element (6), by exerting pressure in the direction of distance A on the drawer element (3), whereby the retaining element (31) of the drawer element (3) is moved into a movement region (61) of the latching element (6).
b) Movement of the drawer element (3) by means of the drive element (5) relative to the vacuum cleaner housing (1) at a constant speed along a distance A.
c) Taking an end position of the drawer element (3) in the open state.
d) Exerting pressure on the drawer element (3) and moving the opened drawer element (3) along distance A, wherein the retaining element (31) of the drawer element (3) moving in the movement region (61) of the latching element (6).
e) Taking an end position of the drawer element (3) in the closed state, wherein the retaining element (31) of the drawer element (3) moves in a locking stop (63) of the latching element (6).
f) Locking of the drawer, wherein the retaining element (31) of the drawer element (3) is arranged in the locking region (62) of the latching element (6) by the drive element (5).

## Revendications

1. Aspirateur comprenant un corps d'aspirateur (1) et un mécanisme de tiroir (2) pour déplacer un élément de tiroir (3) le long d'un trajet A, le mécanisme de tiroir (2) comprenant l'élément de tiroir (3), au moins un moyen de guidage et un élément d'encliquetage (6), le moyen de guidage étant adapté pour guider le mouvement de l'élément de tiroir (3), **caractérisé en ce que**
l'élément de tiroir (3) comprend au moins un élément d'entraînement (5) et un élément de retenue (31), et l'élément d'entraînement (5) est adapté pour déplacer l'élément de tiroir (3) par rapport au corps d'aspirateur (1), et l'élément de retenue (31) est adapté pour coopérer avec l'élément d'encliquetage (6), pour lequel l'élément de retenue (31) et l'élément d'encliquetage (6) ont une géométrie et des formes adaptées l'une à l'autre pour provoquer un mouvement de pivotement de l'élément d'encliquetage (6), et l'élément d'encliquetage (6) est adapté pour prendre un état dans lequel un mouvement ou un blocage de l'élément de tiroir (3) est permis.

2. Aspirateur selon la revendication 1, dans lequel le corps de l'aspirateur (1) comprend un logement de tiroir (11), et dans lequel l'élément d'encliquetage (6) est monté de manière pivotante sur le logement de tiroir (11) et comprend une zone de réception pour l'élément de retenue (31) de l'élément de tiroir (3), la zone de réception comprenant une zone de déplacement (621), une zone de blocage (622), une butée de fermeture (623) et une butée d'ouverture (624).

3. Aspirateur selon l'une des revendications précédentes, dans lequel le dispositif de guidage comprend un ensemble de rails télescopiques (41).

4. Aspirateur selon l'une des revendications précédentes, dans lequel l'élément d'entraînement (5) comprend un ressort.

5. Aspirateur selon l'une des revendications précédentes, comprenant un élément d'amortissement (7) adapté pour un mouvement constant de l'élément de tiroir (3).

6. Aspirateur selon l'une des revendications précédentes, dans lequel l'élément de tiroir (3) est adapté pour contenir des accessoires d'aspirateur.

7. Procédé d'ouverture et de fermeture d'un élément de tiroir (3) d'un aspirateur selon l'une des revendications 1 à 6, comprenant les étapes de procédé suivantes :
a) Déverrouillage de l'élément de tiroir (3) fermé, dans lequel l'élément de retenue (31) de l'élément de tiroir (3) est placé dans une zone de blocage (62) de l'élément d'encliquetage (6), en exerçant une pression dans le sens de la distance A sur l'élément de tiroir (3), ce qui déplace l'élément de retenue (31) de l'élément de tiroir (3) dans une zone de déplacement (61) de l'élément d'encliquetage (6).
b) Déplacement de l'élément de tiroir (3) au moyen de l'élément d'entraînement (5) par rapport au corps de l'aspirateur (1) à une vitesse constante le long d'une distance A.
c) Prise d'une position finale de l'élément de tiroir (3) à l'état ouvert.
d) Exercice d'une pression sur l'élément de tiroir (3) et déplacement de l'élément de tiroir (3) ouvert le long de la distance A, l'élément de retenue (31) de l'élément de tiroir (3) se déplaçant dans la zone de déplacement (61) de l'élément d'encliquetage (6).
e) Prise d'une position finale de l'élément de tiroir (3) à l'état fermé, l'élément de retenue (31) de l'élément de tiroir (3) se déplaçant dans une butée de fermeture (63) de l'élément d'encliquetage (6).
f) Verrouillage du tiroir, l'élément de retenue (31) de l'élément de tiroir (3) étant disposé dans la zone d'arrêt (62) de l'élément d'encliquetage (6) par l'élément d'entraînement (5).
